# EUROPÄISCHE PATENTSCHRIFT

(11) **EP 2 697 433 B1**
(45) Veröffentlichungstag und Bekanntmachung des Hinweises auf die Patenterteilung: **18.05.2016**
(21) Anmeldenummer: 12709526.3
(22) Anmeldetag: 10.03.2012
(51) Int. Cl.: E01B 27/14

(54) **HANDSTOPFER**
HAND-HELD TAMPER
BOURROIR MANUEL

(30) Priorität: 13.04.2011 DE 102011016925
(43) Veröffentlichungstag der Anmeldung: 19.02.2014
(62) Teilanmeldung aus: 16000449.5
(73) Patentinhaber: Robel Bahnbaumaschinen GmbH, 83395 Freilassing (DE)
(72) Erfinder: WILDROITHER, Otto, 83395 Freilassing (DE)
(86) Internationale Anmeldenummer: PCT/EP2012/001084
(87) Internationale Veröffentlichungsnummer: WO 2012/139687

(56) Entgegenhaltungen:
- AT-B- 239 296
- CN-A- 1 600 991
- CN-A- 101 173 491

## Beschreibung

Die Erfindung betrifft einen Handstopfer zum Unterstopfen von Schotter eines Gleises, bestehend aus einem Handgriffe aufweisenden Antriebsmotor und einem daran anschließenden, mit einer Stopfplatte ausgestatteten Stopfpickelrohr, in dem eine durch den Antriebsmotor rotierbare, mit einer Unwucht verbundene Unwuchtwelle gelagert ist, wobei zwischen Antriebsmotor und dem Stopfpickelrohr eine Schwingungsentkopplung angeordnet ist.

Ein derartiger Handstopfer ist gemäß AT 239 296 bereits bekannt. Durch Distanzierung der Unwucht vom Antriebsmotor bzw. den Handgriffen wurde versucht, die Schwingungseinwirkungen auf die Bedienungsperson zu minimieren.

Aus CN 1600991 A und CN 101173491 A sind Handstopfer bekannt, die jeweils eine zwischen Antriebsmotor und Stopfpickelrohr angeordnete Schwingungsentkoppelung aufweisen.

Die Aufgabe der vorliegenden Erfindung liegt nun in der Schaffung eines Handstopfers der eingangs genannten Art, mit dem eine weitere Schwingungsreduktion im Bereich der Handgriffe erzielbar ist.

Diese Aufgabe wird erfindungsgemäß mit einem Handstopfer der gattungsgemäßen Art dadurch gelöst, dass die Unwuchtwelle aus einem unteren, mit der Unwucht verbundenen Wellenteil und einem oberen, mit einer Antriebswelle verbundenen Wellenteil gebildet ist, wobei beide Wellenteile unter Bildung einer gemeinsamen Rotationsachse durch einen Schwingungsdämpfer miteinander verbunden sind.

Mit einer derartigen Schwingungsentkopplung kann in Verbindung mit einer vom Antriebsmotor distanzierten Unwucht eine Übertragung der für die Verdichtung des Schotters erforderlichen Schwingungen auf die Handgriffe wesentlich reduziert werden. Dies hat eine für die Bedienungsperson deutlich verringerte Belastung und Ermüdung zur Folge, ohne dass die Stopfqualität beeinträchtigt wird.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:

Fig. 1 eine Ansicht eines Handstopfers und Fig. 2 einen Querschnitt durch eine Schwingungsentkopplung.

Ein in Fig. 1 ersichtlicher Handstopfer 1 besteht im Wesentlichen aus einem mit Handgriffen 2 verbundenen Antriebsmotor 3 und einem an diesen anschließenden Stopfpickelrohr 4, das an einem unteren Ende 5 mit einer Stopfplatte 6 verbunden ist. Innerhalb des Stopfpickelrohres 4 ist eine durch den Antriebsmotor 3 um eine Rotationsachse 7 rotierbare Unwuchtwelle 8 gelagert. Diese ist im Bereich des unteren Endes 5 des Stopfpickelrohres 4 mit einer Unwucht 9 zur Erzeugung von für die Schotterverdichtung erforderlichen Stopfschwingungen verbunden.

Zwischen dem Antriebsmotor 3 und einem oberen, der Stopfplatte 6 gegenüberliegenden Ende 10 des Stopfpickelrohres 4 ist eine Schwingungsentkopplung 14 vorgesehen. Dazu weist das Stopfpickelrohr 4 am oberen Ende 10 Rohrfixierelemente 11 und der Antriebsmotor 3 Motorfixierelemente 12 auf. Diese sind ausschließlich durch Schwingungsdämpfer 13 mit den Rohrfixierelementen 11 verbunden.

Der Handgriff 2 ist über weitere Schwingungsdämpfer 15 mit den Motorfixierelementen 12 sowie mit Bedieneinrichtungen 16 zur Steuerung des Antriebmotors 3 verbunden.

Wie in Fig. 2 ersichtlich, ist die Unwuchtwelle 8 aus einem unteren, mit der Unwucht 9 verbundenen Wellenteil 17 und einem oberen, mit einer Antriebswelle 18 eines Getriebes bzw. des Antriebsmotors 3 verbundenen Wellenteil 19 gebildet. Beide Wellenteile 17, 19 sind unter Bildung einer gemeinsamen Rotationsachse 7 durch einen Schwingungsdämpfer 20 miteinander verbunden.

Zwischen dem oberen Wellenteil 19 und der Antriebswelle 18 ist ein zweiter Schwingungsdämpfer 22 vorgesehen. Dieser ist in einer durch die Schwingungsentkopplung 14 gebildeten und normal zur Rotationsachse 7 verlaufenden Dämpfungsebene 21 positioniert. Beide Schwingungsdämpfer 20, 22 sind als elastische Kupplungen bekannter Bauart ausgebildet.

In einer alternativen Ausführung könnte aber auch anstelle der beiden Schwingungsdämpfer 20, 22 jeweils ein Kreuzgelenk vorgesehen werden.

## Patentansprüche

1. Handstopfer zum Unterstopfen von Schotter eines Gleises, bestehend aus einem Handgriffe (2) aufweisenden Antriebsmotor (3) und einem daran anschließenden, mit einer Stopfplatte (6) ausgestatteten Stopfpickelrohr (4), in dem eine durch den Antriebsmotor (3) rotierbare, mit einer Unwucht (9) verbundene Unwuchtwelle (8) gelagert ist, wobei zwischen Antriebsmotor (3) und dem Stopfpickelrohr (4) eine Schwingungsentkopplung (14) angeordnet ist, **dadurch gekennzeichnet, dass** die Unwuchtwelle (8) aus einem unteren, mit der Unwucht (9) verbundenen Wellenteil (17) und einem oberen, mit einer Antriebswelle (18) verbundenen Wellenteil (19) gebildet ist, wobei beide Wellenteile (17, 19) unter Bildung einer gemeinsamen Rotationsachse (7) durch einen Schwingungsdämpfer (20) miteinander verbunden sind.

2. Handstopfer nach Anspruch 1, **dadurch gekennzeichnet, dass** ein zweiter Schwingungsdämpfer (22) vorgesehen ist, der zwischen der Antriebswelle (18) und dem oberen Wellenteil (19) angeordnet ist.

3. Handstopfer nach Anspruch 2, **dadurch gekennzeichnet, dass** der zweite Schwingungsdämpfer (22) in einer durch die Schwingungsentkopplung (14) gebildeten und normal zur Rotationsachse (7) verlaufenden Dämpfungsebene (21) positioniert ist.

## Claims

1. A hand tamper for tamping ballast of a track, consisting of a drive motor (3) having hand grips (2), and a tamping tine barrel (4) which adjoins the drive motor and is equipped with a tamping plate (6), wherein an imbalance shaft (8) rotatable by the drive motor (3) and connected to an imbalance (9) is mounted in the tamping tine barrel (4), and wherein a vibration decoupling (14) is arranged between the drive motor (3) and the tamping tine barrel (4), **characterized in that** the imbalance shaft (8) is formed of a lower shaft part (17) connected to the imbalance (9) and an upper shaft part (19) connected to a drive shaft (18), wherein both shaft parts (17, 19) are connected to one another by a vibration damper (20) while forming a common rotation axis (7).

2. A hand tamper according to claim 1, **characterized in that** a second vibration damper (22) is provided which is arranged between the drive shaft (18) and the upper shaft part (19).

3. A hand tamper according to claim 2, **characterized in that** the second vibration damper (22) is positioned in a damping plane (21) formed by the vibration decoupling (14) and extending perpendicularly to the rotation axis (7).

## Revendications

1. Dispositif de bourrage manuel pour le bourrage inférieur de ballast d'une voie ferrée, constitué d'un moteur d'entraînement (3) présentant des poignées (2) et d'un tube de pic de bourrage (4) adjacent à celui-ci, équipé d'une plaque de bourrage (6), dans lequel un arbre à balourd (8) pouvant tourner par le moteur d'entraînement (3), relié à un balourd (9) est logé, dans lequel un désaccouplement de vibrations (14) est disposé entre le moteur d'entraînement (3) et le tube de pic de bourrage (4), **caractérisé en ce que** l'arbre à balourd (8) est formé d'une partie d'arbre inférieure (17) reliée au balourd (9) et d'une partie d'arbre supérieure (19) reliée à un arbre d'entraînement (18), dans lequel les deux parties d'arbre (17, 19) sont reliées ensemble par un amortisseur de vibrations (20) en formant un axe de rotation commun (7).

2. Dispositif de bourrage manuel selon la revendication 1, **caractérisé en ce qu'**un second amortisseur de vibrations (22) qui est disposé entre l'arbre d'entraînement (18) et la partie d'arbre supérieure (19) est prévu.

3. Dispositif de bourrage manuel selon la revendication 2, **caractérisé en ce que** le second amortisseur de vibrations (22) est positionné dans un plan d'amortissement (21) formé par le désaccouplement de vibrations (14) et s'étendant perpendiculairement à l'axe de rotation (7).
